# EUROPÄISCHE PATENTSCHRIFT

(11) **EP 2 902 707 B1**
(45) Veröffentlichungstag und Bekanntmachung des Hinweises auf die Patenterteilung: **06.05.2020**
(21) Anmeldenummer: 14004284.7
(22) Anmeldetag: 18.12.2014
(51) Int. Cl.: F23Q 7/04, F24B 15/00

(54) **SCHEITHOLZOFEN**
FIREWOOD OVEN
POÊLE À BOIS

(30) Priorität: 10.01.2014 DE 102014000292
(43) Veröffentlichungstag der Anmeldung: 05.08.2015
(73) Patentinhaber: Riener, Karl Stefan, 4560 Kirchdorf (AT)
(72) Erfinder: Riener, Karl Stefan, 4560 Kirchdorf (AT)
(74) Vertreter: Samson & Partner Patentanwälte mbB

(56) Entgegenhaltungen:
- EP-A1- 1 347 240
- DE-A1-102012 104 574
- DE-U1-202011 104 484
- US-A- 1 048 372

## Beschreibung

### GEBIET DER ERFINDUNG

Die vorliegende Erfindung bezieht sich allgemein auf einen Scheitholzofen mit einer automatischen Zündvorrichtung.

### HINTERGRUND DER ERFINDUNG

Es sind allgemein Holzöfen bekannt, die bspw. auch als Kaminofen in Wohnräumen aufgestellt werden. In solchen Kaminöfen kommt als Brennstoff auch sogenanntes Scheitholz zur Verwendung.

Bekannte Scheitholzöfen weisen in der Regel einen Brennraum auf, der so dimensioniert ist, dass mehrere Scheithölzer in ihm verbrennen. Zur Regelung der Verbrennung sind bspw. Luftschieber vorgesehen, welche die Primärluft- und Sekundärluftzufuhr steuern.

Zum Anzünden des Scheitholzes in Scheitholzöfen ist es bekannt, leicht brennbare Materialien, wie Papier oder kleine Holzstücke, Holzspäne oder dergleichen, oder auch vorgefertigte Anzündhilfen zu verwenden. Diese Materialien legt ein Benutzer typischerweise von Hand zu dem im Brennraum befindlichen Scheitholz. Der Benutzer zündet die Materialien mit der Hand, z.B. mit einem Streichholz oder einem Feuerzeug an, und das brennende Material entzündet während seiner Brenndauer das Scheitholz. Ordnet der Benutzer allerdings das Material ungünstig an, verwendet er zu wenig Material, falsches Material, oder ist der Kamin kalt, ist ein schlechter Kaminzug oder eine ungünstige Wetterlage vorhanden oder macht er einen anderen Fehler, so kann das Entzünden des Scheitholzes scheitern.

EP 1 347 240 A1 offenbart einen Scheitholzofen mit einer Einrichtung zum automatischen Entzünden von Scheitholz nach den Oberbegriff von Anspruch 1. Die Zündeinrichtung ist in dem Scheitholzofen installiert. Die automatische Zündeinrichtung umfasst einen Behälter zur Aufnahme von Holzpellets, der unterhalb eines Brennrosts angeordnet ist, auf welchem Scheitholz aufliegt. Über eine benachbart angeordnete Heißlufteinrichtung können die im Behälter aufgenommenen Pellets entzündet werden, welche wiederum das darüber liegende Scheitholz anfeuern.

US 1 048 372 A offenbart eine automatische Zündeinrichtung zum Zünden von Streichhölzern zum Anfeuern eines Küchenherds. Die offenbarte Zündeinrichtung besteht aus einer Platte, auf der Streichhölzer eingeklemmt sind und über einen als Zündvorrichtung dienenden elektrischen Heizdraht gezündet werden können. Diese Zündeinrichtung kann in einen Küchenherd eingebracht und wieder entnommen werden; auf ihr sind sowohl die Zündvorrichtung, nämlich der Heizdraht, als auch die Zündmittelaufnahme vereint. Aufgabe der vorliegenden Erfindung ist es, einen verbesserten Scheitholzofen zur Verfügung zu stellen, bei welchem das Entzünden von Scheitholz vereinfacht ist.

### KURZFASSUNG DER ERFINDUNG

Nach einem ersten Aspekt stellt die vorliegende Erfindung einen Scheitholzofen nach dem Gegenstand des unabhängigen Anspruches 1 bereit. Ein weiterer Aspekt der Erfindung betrifft einen derartigen Scheitholzofen, der ein Zündmittel enthält. Bevorzugte Ausführungsbeispiele der Erfindung ergeben sich aus den abhängigen Ansprüchen, der beigefügten Zeichnung und der nachfolgenden Beschreibung.

### KURZBESCHREIBUNG DER ZEICHNUNG

Ausführungsbeispiele der Erfindung werden nun beispielhaft und unter Bezugnahme auf die beigefügte Zeichnung beschrieben, in der:
Fig. 1 ein Ausführungsbeispiel eines Scheitholzofens in einer dreidimensionalen Schnittansicht veranschaulicht;
Fig. 2 den Scheitholzofen von Fig. 1 in einer weiteren Ansicht veranschaulicht, sodass eine Zündmittelaufnahme und eine Zündquelle des erfindungsgemäßen Scheitholzofens sichtbar sind;
Fig. 3 den Scheitholzofen von Fig. 1 mit herausgezogener Zündmittelaufnahme und einer Aschelade veranschaulicht; und
Fig. 4 eine Zündvorrichtung des Scheitholzofens von Fig. 1 illustriert.

### BESCHREIBUNG DER BEVORZUGTEN AUSFÜHRUNGSBEISPIELE

In den Fig. 1 bis 3 ist ein Ausführungsbeispiel eines Scheitholzofens 1 und in Fig. 4 ist eine Zündvorrichtung in Übereinstimmung mit der vorliegenden Erfindung veranschaulicht. Vor einer detaillierten Beschreibung folgen zunächst allgemeine Erläuterungen zu den Ausführungsbeispielen der Erfindung und deren Vorteile.

Die Ausführungsbeispiele betreffen einen Scheitholzofen, der einen Brennraum zum Verbrennen von Scheitholz umfasst. Der Brennraum ist dabei so ausgestaltet, dass er wenigstens ein Scheitholz aufnehmen kann. Scheitholz ist typischerweise als Spaltholz eines Baumstammes ausgeführt und hat bspw. eine Länge von ca. 25-33 cm, ohne dass die vorliegende Erfindung darauf beschränkt ist.

Der Scheitholzofen umfasst einen Brennrost mit Öffnungen, der an einer Unterseite des Brennraums angeordnet und zum Aufnehmen des Scheitholzes vorgesehen ist. Das Scheitholz kann von einem Benutzer auf den Brennrost im Brennraum zur Verbrennung aufgelegt werden. Bei manchen Ausführungsbeispielen strömt Primärluft von unten durch die Öffnungen des Brennrosts in den Brennraum. Außerdem können Verbrennungsrückstände, wie Holzkohle, Asche oder dergleichen, durch die Öffnungen in eine darunter angeordnete Ascheaufnahmeeinrichtung fallen und entsorgt werden.

Der Scheitholzofen umfasst weiter eine Zündmittelaufnahme, die unterhalb des Brennrosts angeordnet und zum Aufnehmen eines Zündmittels ausgebildet ist. Die Zündmittelaufnahme kann einen flachen, ebenen Bereich aufweisen, auf dem das Zündmittel aufgelegt werden kann. Die Zündmittelaufnahme kann außerdem so positioniert sein, dass sie wenigstens teilweise unterhalb der Öffnungen des Brennrosts angeordnet ist. Die Zündmittelaufnahme kann dabei eine kreisförmige, elliptische, viereckige oder andere Geometrie aufweisen. Außerdem kann sie so ausgebildet und angeordnet sein, dass das Zündmittel, das sie aufnimmt, unterhalb der Öffnungen des Brennrosts angeordnet ist. Die Zündmittelaufnahme kann umfänglich auch eine Begrenzung aufweisen, die das Zündmittel davon abhält, von dem flachen Aufnahmebereich zu fallen. Außerdem umfasst der Scheitholzofen eine Zündvorrichtung, die zum automatischen Entzünden des von der Zündmittelaufnahme aufgenommenen Zündmittels ausgebildet ist. Die Zündvorrichtung ist elektrisch betreibbar, wie auch noch weiter unten erläutert wird, und erhitzt das Zündmittel so weit, dass es sich entzündet. Die Zündvorrichtung kann durch Betätigen eines Schalters aktiviert werden, aber auch durch Einstellen einer Startzeit, durch Empfangen eines externen Steuersignals oder dergleichen.

Durch die Anordnung der Zündmittelaufnahme unterhalb des Brennrosts bzw. unterhalb der Öffnungen des Brennrosts können Flammen des angezündeten Zündmittels durch die Öffnungen des Brennrosts nach oben aufsteigen und das Scheitholz, das auf dem Brennrost liegt, entzünden. Da die Zündvorrichtung das Zündmittel automatisch entzündet, entzündet sich auch das im Brennraum befindliche Scheitholz damit automatisch.

Die Zündmittelaufnahme kann auch so beschaffen sein, dass sie eine bestimmte Mindestmenge an Zündmittel aufnehmen kann, sodass ein sicheres Entzünden von Scheitholz in dem Brennraum gewährleistet ist. Außerdem kann die Zündmittelaufnahme aus dem Scheitholzofen entnehmbar ausgestaltet sein, wie anhand der nachfolgenden Ausführungsbeispiele noch näher erläutert wird.

Als Zündmittel können grundsätzlich alle brennbaren Materialien zum Einsatz kommen, wie z.B. mit Wachs oder Paraffin versehene Holzspäne, Holzpellets oder andere pflanzliche Stoffe, wie Reisstroh und dergleichen. Es können aber auch mit Paraffin oder Kerosin versehene Brennmaterialen als Zündmittel zum Einsatz kommen, oder auch flüssige Brennmittel, wie Ethanol oder dergleichen. Solche Brennmittel können auch in der Form einer Brennpaste oder eines Brenngels verwendet werden. Je nach Art des Zündmittels kann auch die Zündmittelaufnahme in geeigneter Weise für den jeweiligen Zündmitteleinsatz ausgestaltet sein.

Das Zündmittel kann auch aus unterschiedlichen Materialien zusammengesetzt sein. Es kann auch in Bereiche aufgeteilt sein, sodass z.B. Bereiche die bei einer niedrigeren Temperatur entflammbar sind, näher an der Zündvorrichtung angeordnet werden können, als Bereiche die bei einer höheren Temperatur entflammbar sind. Da Materialen, die bei einer höheren Temperatur entflammbar sind, in der Regel eine längere Brenndauer haben, können solche Bereiche des Zündmittels gezielt unterhalb der Öffnungen des Brennrosts angeordnet sein. Ein rasches Entzünden und eine lang anhaltende Brenndauer des Zündmittels, garantieren ein schnelles und sicheres Entzünden des Scheitholzes.

Bei manchen Ausführungsbeispielen weist der Scheitholzofen weiter eine Ascheaufnahmeeinrichtung auf, die als Aschelade, Aschebox oder als ein anderer zur Aufnahme von Verbrennungsrückständen geeigneter Behälter ausgestaltet ist. Die Zündmittelaufnahme ist bevorzugt zwischen der Ascheaufnahmeeinrichtung und dem Brennrost angeordnet. Außerdem kann die Zündmittelaufnahme Öffnungen aufweisen. Damit können zum Beispiel Verbrennungsrückstände von der Verbrennung des Zündmittels durch die Öffnungen der Zündmittelaufnahme in die Ascheaufnahmeeinrichtung fallen. Außerdem können auch Verbrennungsrückstände von der Verbrennung des Scheitholzes durch die Öffnungen des Brennrosts fallen und dann weiter durch die Öffnungen der darunter liegenden Zündmittelaufnahme fallen.

Die Zündvorrichtung ist als elektrisch aktivierbare Zündquelle ausgebildet, die ein elektrisch betreibbares Heizelement, ein elektrisch betreibbares Piezoelement, das einen Funken erzeugt und ein Gas entzündet, oder andere Mittel aufweisen, die geeignet sind, Temperaturen zu erzeugen, die ein Entzünden des Zündmittels erlauben. Das Heizelement kann eine elektrische Stabheizung, eine elektrische Rohrheizung oder dergleichen sein. Das Heizelement erzeugt eine Temperatur, mit der das Zündmittel entzündet wird. Das Heizelement kann die während des Betriebs erzeugte Wärmestrahlung in Richtung der Zündmittelaufnahme und dem darauf aufgenommenen Zündmittel richten, sodass das Zündmittel solange erwärmt wird, bis es entflammt.

Die Zündvorrichtung kann außerdem einen elektrisch betreibbaren Lüftermotor aufweisen, der zusammen mit dem Heizelement als Heißluftföhn ausgestaltet sein kann bzw. Luft, die vom Heizelement erwärmt wird, gezielt in Richtung der Zündmittelaufnahme strömen lässt.

Dementsprechend kann die Zündvorrichtung dazu ausgestaltet sein, einen Heißluftstrom zu erzeugen und den erzeugten Heißluftstrom auf das von der Zündmittelaufnahme aufgenommene Zündmittel zu richten. Die Zündvorrichtung kann dabei den Heißluftstrom von einer Richtung auf die Zündmittelaufnahme und darauf aufgenommenes Zündmittel richten, während bei anderen Ausführungsbeispielen die Zündvorrichtung den Heißluftstrom auch von mehr als einer Richtung auf die Zündmittelaufnahme bzw. das darauf aufgenommene Zündmittel richtet.

Der Scheitholzofen weist einen Bereich auf, der unterhalb des Brennrosts angeordnet und dazu ausgebildet ist, die Zündmittelaufnahme aufzunehmen. Der Bereich bzw. Zündmittelaufnahmebereich kann ein Raum unterhalb des Brennrosts sein, in dem die Zündmittelaufnahme angeordnet werden kann. Der Bereich kann eine eigenständige Kammer sein, oder er kann aber auch nur durch die Abtrennung durch den Brennrost von dem Brennraum im Innenraum des Ofens entstehen.

Die Zündmittelaufname ist als Pfanne oder Schublade ausgebildet, die in den Bereich eingeschoben und aus diesem herausgenommen oder -gezogen werden kann. Damit kann die Zündmittelaufnahme für einen Zündvorgang einfach aus dem Scheitholzofen herausgenommen werden, das Zündmittel aufgelegt und die Zündmittelaufnahme wieder zurück in dem Zündmittelaufnahmebereich in Position gebracht werden. Außerdem kann die Zündmittelaufnahme für eine Reinigung entnommen werden.

Der Bereich des Scheitholzofens kann auch eine Unterseite, z.B. einen Boden mit Öffnungen aufweisen auf dem die Zündmittelaufnahme angeordnet ist, sodass Verbrennungsrückstände durch die Öffnungen in die Ascheaufnahmeeinrichtung fallen können. Etwa können durch Rütteln der Zündmittelaufnahme im Scheitholzofen Verbrennungsrückstände durch die Öffnungen der Zündmittelaufnahme und die Öffnungen des Bodens des Bereiches in die Ascheaufnahmeeinrichtung fallen.

In dem Zündmittelaufnahmebereich können auch Führungselemente oder dergleichen angeordnet sein, die die Zündmittelaufnahme entsprechend unterhalb des Brennrostes positionieren und ggf. eine translatorische Bewegung der Zündmittelaufnahme zur Entnahme aus bzw. Aufnahme in den Scheitholzofen unterstützen. Die Führungselemente können zum Beispiel an der Unterseite des Brennrosts befestigt sein, sodass die Zündmittelaufnahme oberhalb der Ascheaufnahmeeinrichtung angeordnet ist, wobei sich die Zündmittelaufnahme und die Ascheaufnahmeeinrichtung gemeinsam in dem Bereich unterhalb des Brennrosts befinden. Die Führungselemente können als Schienen ausgebildet sein, in die entsprechende Elemente der Zündmittelaufnahme eingreifen, sodass die Zündmittelaufnahme von den Führungselementen gehalten wird.

Bei manchen Ausführungsbeispielen ist der Scheitholzen durch ein Gehäuse gebildet, das einen Innenraum hat, wobei der Innenraum durch den Brennrost in einen oberen Bereich und einen unteren Bereich aufgeteilt ist. Der obere Bereich des Innenraums bildet dabei den Brennraum, und im unteren Bereich unterhalb des Brennrosts sind die Zündmittelaufnahme und die Ascheaufnahmeeinrichtung angeordnet. Die Ascheaufnahmeeinrichtung kann dabei z.B. auf dem Boden des unteren Innenraums aufliegen oder sie kann unterhalb einer Öffnung im Boden des unteren Innenraums angeordnet sein.

In dem Zündmittelaufnahmebereich kann auch ein Lüfter oder dergleichen angeordnet sein, der Heißluft, die von der Zündvorrichtung erzeugt wird, in dem Bereich verteilt und damit die Entzündung des Zündmittels auf der Zündmittelaufnahme unterstützt.

Es können auch mehrere Zündmittelaufnahmen bzw. mehrere Zündmittel auf einer Zündmittelaufnahme vorgesehen sein und auch an anderen Stellen des Bereiches zur Aufnahme der Zündmittelaufnahme und/oder im Brennraum angeordnet sein.

Außerdem kann im oder am Scheitholzofen auch ein Magazin für Zündmittel vorgesehen sein, das z.B. entfernt vom Brennraum angeordnet ist, um ein Entzünden des Zündmittels in dem Magazin zu vermeiden. Das Zündmittel kann händisch aus dem Magazin entnommen und auf der Zündmittelaufnahme angeordnet werden.

Es kann im oder am Scheitholzofen auch eine Beschickungsvorrichtung vorgesehen sein, die dazu ausgebildet ist, die Zündmittelaufnahme automatisch mit Zündmittel zu beschicken. Dazu kann eine Rutsche, ein Förderband, eine Förderschnecke oder dergleichen vorgesehen sein, die Zündmittel aus dem Zündmittelmagazin hin zur Zündmittelaufnahme transportiert.

Wie oben ausgeführt, kann die Zündvorrichtung dazu ausgebildet sein, auf Grundlage einer Zeitvorgabe das Zündmittel zu entzünden und/oder in Reaktion auf den Empfang eines externen Steuersignals das Zündmittel zu entzünden. Dazu kann die Zündvorrichtung eine Steuerung, ein Bedienelement und/oder eine Schnittstelle aufweisen.

Die Steuerung kann einen Mikroprozessor und einen nichtflüchtigen Speicher aufweisen, in dem bspw. eine Zeiteingabe eines Benutzers oder dergleichen gespeichert werden kann. Die Steuerung kann dazu eingerichtet sein, die Zündquelle, die ein Heizelement, einen Lüftermotor, einen Heißluftföhn oder dergleichen aufweisen kann, wie oben ausgeführt wurde, und/oder die Beschickungsvorrichtung zu steuern. Das Bedienelement kann ein Eingabefeld mit Tasten und dergleichen aufweisen, mit deren Hilfe Zeitvorgaben eingegeben werden können, sodass ein Zeitpunkt, an dem die Zündvorrichtung das Zündmittel entzünden soll, eingegeben werden kann. Das Bedienelement kann auch als Schalter ausgeführt sein, mit dem die Zündquelle direkt eingeschaltet werden kann. Außerdem kann die Schnittstelle als eine drahtlose (WLAN, Mobilfunk, wie GSM, UMTS, etc.) und/oder eine leitungsgebunde Schnittstelle (Netzwerk, ISDN, Telefonleitung, etc.) ausgebildet sein, über die externe Steuersignale empfangen werden können. Externe Steuersignale können z.B. per E-Mail, per SMS, über eine App eines Tablet-PCs, Smartphones oder dergleichen erzeugt und an die Steuerung über die Schnittstelle übermittelt werden.

Zurückkommend zu den Fig. 1 bis 3 ist dort ein Ausführungsbeispiel eines Scheitholzofens 1 gezeigt.

Der Scheitholzofen 1 hat einen Innenraum mit einem Brennraum 2, an dessen Boden ein Brennrost 3 angeordnet ist. Der Innenraum wird durch vier Wände 4a-d, einen Boden 4e und eine Decke (nicht dargestellt) gebildet). Der Brennraum 2 ist an den vier Seiten mit Wänden begrenzt, nämlich mit der Vorderwand 4a, der Rückwand 4c und zwei Seitenwänden 4b und 4d. An den Seitenwänden 4b und 4d ist jeweils eine Stütze 5a bzw. 5b angeordnet, auf denen der Scheitholzofen 1 aufgestellt ist. Der Boden des Brennraums 2 ist durch den Brennrost 3 gebildet.

Der Brennrost 3 hat in einem mittig angeordneten Bereich Öffnungen 3a, die als Durchbrechungen ausgestaltet sind und sich von der Oberseite des Brennrostes 3 bis zur Unterseite hindurch erstrecken.

Im Innenraum des Scheitholzofens 1 ist unterhalb des Brennrosts 3 ein Bereich 6 für eine Zündmittelaufnahme 10 vorgesehen. Der Bereich 6 wird durch den Brennrost 3 vom Brennraum 2 abgetrennt. Der Bereich 6 ist durch rechteckförmige Öffnungen 6a und 8 in der Vorderwand 4a von Außen zugänglich. Ansonsten ist der Bereich 6 an der Oberseite durch den Brennrost 3 begrenzt, an den Seiten durch die Wände 4a-d des Scheitholzofens 1 und unten durch den Boden 4e des Innenraums des Scheitholzofens 1.

Im Bereich 6 ist am Boden 4e eine Aschelade 7 vorgesehen, die durch eine Öffnung 8 in der Vorderwand 4a zugänglich ist und aus dem Bereich 6 entnommen werden kann.

An der Unterseite des Brennrostes 3 sind außerdem zwei Führungselemente 12a und 12b befestigt. Die Führungselemente 12a und 12b erstrecken sich von der Vorderwand 4a zur Rückwand 4c und sind parallel zu einander und parallel zu den Seitenwänden 4b und 4d ausgebildet. Die Führungselemente 12a und 12b sind außerdem so beabstandet zueinander angeordnet, dass sie die Zündmittelaufnahme 10 führen können. Die Führungselemente 12a und 12b sind als Schienen ausgebildet, in die die Zündmittelaufnahme 10 eingreifen kann.

Die Zündmittelaufnahme 10 ist als Pfanne ausgebildet und hat eine Umrandung 13, die kreisförmig ausgestaltet ist und auf einem Pfannenboden 16 angebracht ist. Der Pfannenboden 16 ist als rechteckige Platte ausgestaltet und die Umrandung 13 ist mittig auf dem Pfannenboden 16 angeordnet. Der Pfannenboden 16 hat mittig innerhalb der Umrandung 13 Öffnungen 14, damit die Verbrennungsrückstände (Holzkohle, Asche,...) in die darunter liegende Aschelade 7 fallen.

Der Abstand der Führungselemente 12a und 12b ist an die Breite des Pfannenbodens 16 angepasst, sodass der in der Fig.3 dargestellte linke und rechte Rand des Pfannenbodens 16 in die Führungselemente 12a und 12b eingreifen kann, sodass die Führungselemente 12a und 12b die Zündmittelaufnahme 10 halten. An der Umrandung 13 ist ein Griff 17 befestigt, an dem die Zündmittelaufnahme 10 genommen und durch die Öffnung 6a des Bereiches 6 entfernt werden kann. Außerdem kann an dem Griff 17 die Zündmittelaufnahme 10 vor und zurück gerüttelt werden, um Verbrennungsrückstände, die sich auf dem Pfannenboden 16 gesammelt haben, durch die Öffnungen 14 zu rütteln, sodass die Verbrennungsrückstände in die Aschelade 7 fallen.

In der Zündmittelaufnahme 10 kann ein Zündmittel 11 auf dem Pfannenboden 16 angeordnet werden, wie es beispielhaft in Fig. 2 gezeigt ist. Dort ist ein kreisförmiges Zündmittel 11 in der Zündmittelaufnahme 10 angeordnet, dessen Durchmesser derart gestaltet ist, dass es von der Umrandung 13 umrandet und somit in der Umrandung 13 gehalten wird. Das Zündmittel 11 hat einen äußeren, kreisförmigen Bereich 11a mit einem Material, das leicht entflammbar ist, und einen inneren, kreisförmigen Bereich 11b mit einem Material, das eine lange Brenndauer hat.

Das Zündmittel 11 ist so angeordnet, dass eine Flamme, die bei seiner Verbrennung entsteht, sich durch die Öffnungen 3a des Brennrosts 3 erstreckt und dadurch Scheitholz, das oberhalb der Öffnungen 3a auf dem Brennrost 3 angeordnet ist, entzündet.

Zum Entzünden des Zündmittels 11 bzw. des äußeren Bereiches 11a des Zündmittels 11 ist benachbart zur Umrandung 13 eine Zündvorrichtung in Form einer elektrisch aktivierbaren Zündquelle 9 angeordnet. Die Zündquelle 9 ist in diesem Beispiel als Heißluftföhn ausgebildet und lässt durch eine Öffnung 15 in der Umrandung 13 heiße Luft strömen, die das Zündmittel 11 entzündet. Sie kann durch Betätigen eines Schalters bzw. Bedienelements aktiviert werden.

Wie in Fig. 4 gezeigt ist, umfasst der Scheitholzofen 1 in einem weiteren Ausführungsbeispiel eine Zündvorrichtung 20, die eine Steuerung 21 zur Steuerung der Zündquelle 9, eine Kommunikationsschnittstelle 22 und ein Bedienelement 23 aufweist.

Die Zündquelle 9 umfasst ein Heizelement 24 und einen Lüftermotor 25. Die Zündquelle 9 ist rohrförmig ausgestaltet mit einer Öffnung, die gegenüberliegend der Öffnung 15 in der Umrandung 13 angeordnet ist, sodass Heißluft aus der Zündquelle 9 heraus durch die Öffnung 15 der Umrandung 13 in das Innere der Zündmittelaufnahme 10 geblasen wird und dort das Zündmittel 11 bis zum Entzünden erwärmt. Das Heizelement 24 und der Lüftermotor 25 sind entsprechend innerhalb der Zündquelle 9 angeordnet.

Die Steuerung 21 des erfindungsgemäßen Scheitholzofens 1 umfasst einen Mikroprozessor und einen nicht-flüchtigen Speicher, und sie ist zur Steuerung der Zündquelle 9 ausgelegt. Dabei kann über das Bedienelement 23 die Zündquelle 9 direkt aktiviert werden oder es kann z.B. eine Uhrzeit eingegeben werden, zu der die Zündvorrichtung 20 das Zündmittel 11 zu einem vorgegebenen Zeitpunkt zünden soll. Die Steuerung 21 legt diese Daten in ihrem Speicher ab. Außerdem kann die Steuerung 21 über die Schnittstelle 22 externe Steuersignale empfangen, anhand derer die Steuerung 21 die Zündquelle 9 sofort aktiviert oder eine Zeitprogrammierung des Zündvorganges vornimmt. Solche Steuersignale können bspw. über SMS, E-Mail, oder von externen Programmen, z.B. Apps, stammen, die auf externen Geräten, wie eine (Tablet-)PC, Smartphone oder dergleichen ablaufen. Die Schnittstelle 22 der Steuerung 21 kann hier Daten sowohl drahtlos als auch drahtgebunden empfangen.

## Patentansprüche

1. Scheitholzofen, umfassend:
einen Brennraum (2) zum Verbrennen von Scheitholz;
einen Brennrost (3) mit Öffnungen (3a), der an einer Unterseite des Brennraums (2) angeordnet ist und zum Aufnehmen des Scheitholzes vorgesehen ist;
eine Zündmittelaufnahme (10), die in einem Bereich (6) unterhalb des Brennrosts (3) aufgenommen ist und zum Aufnehmen eines Zündmittels (11) ausgebildet ist, wobei die Zündmittelaufname Öffnungen im Boden aufweist, damit Verbrennungsrückstände hindurchfallen können; und
eine Zündvorrichtung (9, 20), die zum automatischen Entzünden des von der Zündmittelaufnahme (10) aufgenommenen Zündmittels (11) ausgebildet ist, wobei die Zündvorrichtung (10) als elektrisch aktivierbare Zündquelle ausgebildet ist, um das in der Zündmittelaufnahme befindliche Zündmittel so weit zu erhitzen, dass es sich entzündet;
**dadurch gekennzeichnet, dass**
die Zündmittelaufname (10) als Pfanne oder Schublade ausgebildet ist, die in den Bereich (6) eingeschoben und aus diesem herausgenommen werden kann, wobei die Zündmittelaufname eine Umrandung (13) mit einer Öffnung (15) aufweist, die benachbart zur Zündvorrichtung (9, 20) angeordnet ist, um das Zündmittel (11) zu entzünden.

2. Scheitholzofen nach Anspruch 1, weiter eine Ascheaufnahmeeinrichtung (7) aufweisend, wobei die Zündmittelaufnahme (10) zwischen der Ascheaufnahmeeinrichtung (7) und dem Brennrost (3) angeordnet ist.

3. Scheitholzofen nach einem der vorhergehenden Ansprüche, wobei die Zündvorrichtung (9, 20) ein elektrisch betreibbares Heizelement (24) aufweist.

4. Scheitholzofen nach einem der vorhergehenden Ansprüche, wobei die Zündvorrichtung (9, 20) einen elektrisch betreibbaren Lüftermotor (25) aufweist.

5. Scheitholzofen nach einem der Ansprüche 3 oder 4, wobei die Zündvorrichtung (9, 20) dazu ausgestaltet ist, einen Heißluftstrom zu erzeugen und den erzeugten Heißluftstrom auf das von der Zündmittelaufnahme (10) aufgenommene Zündmittel (11) zu richten.

6. Scheitholzofen nach Anspruch 1, wobei an der Unterseite des Brennrosts (3) Führungselemente (12a, 12b) befestigt sind, in die die Zündmittelaufnahme (10) eingeschoben werden kann.

7. Scheitholzofen nach einem der vorhergehenden Ansprüche, wobei die Zündvorrichtung (9, 20) dazu ausgebildet ist, auf Grundlage einer Zeitvorgabe das Zündmittel (11) zu entzünden.

8. Scheitholzofen nach einem der vorhergehenden Ansprüche, wobei die Zündvorrichtung (9, 20) dazu ausgebildet ist, in Reaktion auf den Empfang eines externen Steuersignals das Zündmittel (11) zu entzünden.

9. Scheitholzofen nach Anspruch 8, wobei die Zündvorrichtung (9, 20) dazu ausgebildet ist, auf Grundlage einer Zeitvorgabe das Zündmittel (11) zu entzünden.

10. Scheitholzofen nach einem der vorstehenden Ansprüche, wobei die Zündmittelaufnahme (10) Zündmittel (11) aus unterschiedlichen zusammengesetzten Materialien enthält.

11. Scheitholzofen nach Anspruch 10, wobei das Zündmittel (11) in Bereiche aufgeteilt ist, die bei einer niedrigeren Temperatur entflammbar sind und näher an der Zündvorrichtung (9, 20) angeordnet werden können als Bereiche, die bei einer höheren Temperatur entflammbar sind.

## Claims

1. Firewood oven, comprising:
a combustion chamber (2) for burning firewood;
a combustion grate (3) with openings (3a), which is arranged on an underside of the combustion chamber (2) and is intended for receiving the firewood;
an igniting means receptacle (10), which is accommodated in a region (6) underneath the combustion grate (3) and is designed for receiving an igniting means (11), wherein the igniting means receptacle has openings in the bottom in order that combustion remains can fall through; and
an igniting device (9, 20), which is designed for the automatic ignition of the igniting means (11) received by the igniting means receptacle (10), wherein the igniting device (10) is designed as an electrically activatable ignition source, in order to heat the igniting means located in the igniting means receptacle to such an extent that it ignites;
**characterized in that**
the igniting means receptacle (10) is designed as a tray or drawer, which can be pushed into the region (6) and removed from it, wherein the igniting means receptacle has a peripheral surround (13) with an opening (15), which is arranged adjacent to the igniting device (9, 20), in order to ignite the igniting means (11).

2. Firewood oven according to Claim 1, also having an ash receiving device (7), wherein the igniting means receptacle (10) is arranged between the ash receiving device (7) and the combustion grate (3).

3. Firewood oven according to one of the preceding claims, wherein the igniting device (9, 20) has an electrically operable heating element (24).

4. Firewood oven according to one of the preceding claims, wherein the igniting device (9, 20) has an electrically operable fan motor (25).

5. Firewood oven according to either of Claims 3 and 4, wherein the igniting device (9, 20) is designed to produce a stream of hot air and to direct the stream of hot air produced onto the igniting means (11) received by the igniting means receptacle (10) .

6. Firewood oven according to Claim 1, wherein guiding elements (12a, 12b), into which the igniting means receptacle (10) can be pushed, are fastened on the underside of the combustion grate (3).

7. Firewood oven according to one of the preceding claims, wherein the igniting device (9, 20) is designed to ignite the igniting means (11) on the basis of a time presetting.

8. Firewood oven according to one of the preceding claims, wherein the igniting device (9, 20) is designed to ignite the igniting means (11) in response to the reception of an external control signal.

9. Firewood oven according to Claim 8, wherein the igniting device (9, 20) is designed to ignite the igniting means (11) on the basis of a time presetting.

10. Firewood oven according to one of the preceding claims, wherein the igniting means receptacle (10) contains igniting means (11) of differently composed materials.

11. Firewood oven according to Claim 10, wherein the igniting means (11) is divided into regions that can ignite at a lower temperature and can be arranged closer to the igniting device (9, 20) than regions that can be ignited at a higher temperature.

## Revendications

1. Poêle à bois comprenant :
une chambre de combustion (2) servant à brûler du bois de chauffage ;
une grille de combustion (3) avec des ouvertures (3a), qui est disposée au niveau d'un côté inférieur de la chambre de combustion (2) et est prévue pour loger le bois de chauffage ;
un logement de produit d'allumage (10), qui est logé dans une zone (6) sous la grille de combustion (3) et est réalisé pour recevoir un produit d'allumage (11), dans lequel le logement de produit d'allumage présente des ouvertures dans le fond afin que des résidus de combustion puissent passer au travers ; et
un dispositif d'allumage (9, 20), qui est réalisé pour enflammer de manière automatique le produit d'allumage (11) logé par le logement de produit d'allumage (10), dans lequel le dispositif d'allumage (10) est réalisé en tant que source d'allumage pouvant être activée de manière électrique afin de chauffer le produit d'allumage se trouvant dans le logement de produit d'allumage jusqu'à ce qu'il s'enflamme ;
**caractérisé en ce que**
le logement de produit d'allumage (10) est réalisé en tant que casserole ou tiroir, qui peut être introduite ou introduit par glissement dans la zone (6) et peut en être retirée ou retiré, dans lequel le logement de produit d'allumage présente une bordure (13) avec une ouverture (15), qui est disposée de manière adjacente au dispositif d'allumage (9, 20) pour enflammer le produit d'allumage (11).

2. Poêle à bois selon la revendication 1, présentant par ailleurs un système de logement de cendres (7), dans lequel le logement de produit d'allumage (10) est disposé entre le système de logement de cendres (7) et la grille de combustion (3).

3. Poêle à bois selon l'une quelconque des revendications précédentes, dans lequel le dispositif d'allumage (9, 20) présente un élément de chauffage (24) pouvant fonctionner de manière électrique.

4. Poêle à bois selon l'une quelconque des revendications précédentes, dans lequel le dispositif d'allumage (9, 20) présente un moteur de ventilateur (25) pouvant fonctionner de manière électrique.

5. Poêle à bois selon l'une quelconque des revendications 3 ou 4, dans lequel le dispositif d'allumage (9, 20) est configuré pour produire un flux d'air chaud et pour diriger le flux d'air chaud produit, sur le produit d'allumage (11) logé par le logement de produit d'allumage (10).

6. Poêle à bois selon la revendication 1, dans lequel sont fixés au niveau du côté inférieur de la grille de combustion (3), des éléments de guidage (12a, 12b), dans lesquels le logement de produit d'allumage (10) peut être inséré par glissement.

7. Poêle à bois selon l'une quelconque des revendications précédentes, dans lequel le dispositif d'allumage (9, 20) est réalisé pour enflammer sur la base d'une spécification de temps le produit d'allumage (11) .

8. Poêle à bois selon l'une quelconque des revendications précédentes, dans lequel le dispositif d'allumage (9, 20) est réalisé pour enflammer le produit d'allumage (11) en réaction à la réception d'un signal de commande externe.

9. Poêle à bois selon la revendication 8, dans lequel le dispositif d'allumage (9, 20) est réalisé pour enflammer le produit d'allumage (11) sur la base d'une spécification de temps.

10. Poêle à bois selon l'une quelconque des revendications précédentes, dans lequel le logement de produit d'allumage (10) contient des produits d'allumage (11), composés de matériaux à composition différente.

11. Poêle à bois selon la revendication 10, dans lequel le produit d'allumage (11) est réparti dans des zones, qui peuvent être enflammées à une température plus basse et peuvent être disposées davantage à proximité du dispositif d'allumage (9, 20) que des zones, qui peuvent être enflammées à une température plus élevée.
